# EUROPÄISCHE PATENTANMELDUNG

(11) **EP 0 078 789 A2**
(43) Veröffentlichungstag der Anmeldung: **11.05.1983**
(21) Anmeldenummer: 82890158.7
(22) Anmeldetag: 02.11.1982
(51) Int. Cl.: B65D 77/28

(54) **Mit einem Saugrohr versehener Getränkebehälter sowie Verfahren zu seinem Abfüllen**

(30) Priorität: 30.10.1981 AT 4639/81
(71) Anmelder: TEICH AKTIENGESELLSCHAFT, 3200 Obergrafendorf (AT)
(72) Erfinder: Prohaska, Helmut, A-3364 Neuhofen/Ybbs (AT); Hübl, Dieter, A-1190 Wien (AT)
(74) Vertreter: Stampfer, Heinz

(57) **Zusammenfassung**

Bei einem Getränkebehälter (2), insbesondere einer Flasche, ist ein insbesondere als Trinkhalm ausgebildetes Saugrohr (4, 6, 10, 12) innerhalb des gefüllten, verschlossenen Getränkebehälters (2) angeordnet. Das obere Saugrohrende ist entweder in der Behälteröffnung so angeordnet, dass es nach dem öffnen des Behälters (2) angefasst und herausgezogen werden kann, oder das Saugrohr (6) ist mit einem Kraftspeicher (8) verbunden, der nach dem öffnen des Behälters (2) das obere Saugrohrende (9) aus der Behälteröffnung herausbewegt, oder das Saugrohr (10, 12) erfährt spätestens nach dem Öffnen des Behälters (2) im Füllgut (1) einen Auftrieb, der sein oberes Ende aus der Behälteröffnung herausführt. Dieser Auftrieb wird bei einem kohlesäurehaltigen Füllgut infolge des Druckabfalles nach dem öffnen dadurch erhöht, dass sich an der Saugrohroberfläche als Schwimmkörper wirkende Gasbläschen (14) anlagern bzw., wenn das Saugrohr aus einem porenhaltigen Kunststoff besteht, dieses eine Volumsausdehnung erfährt.

Das Saugrohr kann vorteilhaft sowohl vor, gleichzeitig mit oder auch nach dem Einfüllvorgang in dem Behälter eingebracht werden.

## Beschreibung

Die Erfindung betrifft einen mit einem Saugrohr, insbesonders mit einem Trinkhalm versehenen Getränkebehälter sowie ein Verfahren zu seinem Abfüllen.

Alkoholfreie Getränke werden in den letzten Jahren in zunehmenden Maße mit Hilfe von Trinkhalmen konsumiert, die im Handel meist getrennt von den abgefüllten Getränkebehältern angeboten werden. Beim Konsumieren solcher Getränke kommt es daher vor, daß ein geeigneter Trinkhalm nicht greifbar ist. Um diesem Nachteil abzuhelfen, sind inzwischen Getränkebehälter, insbesondere Standbeutel in den Handel gekommen, bei denen ein Trinkhalm in lösbarer Weise an der Behälteraußenseite befestigt ist. Diese Art, den Trinkhalm gemeinsam mit dem abgefüllten Getränkebehälter mitzuliefern, läßt sich aber bei vielen Behälterarten, wie z.B. bei Flaschen, nur schwer realisieren. Außerdem besteht bei diesen gemeinsam mit dem Behälter gelieferten Trinkhalmen, wie auch bei den lose in den Handel gebrachten, stets die Gefahr einer Verschmutzung, so daß die für den Genuß von Getränken wünschenswerten hygienischen Bedingungen bei der Benutzung solcher Trinkhalme oft nicht gegeben sind.

Hier will die Erfindung Abhilfe schaffen. Die Erfindung, wie sie in den Ansprüchen gekennzeichnet ist, löst die Aufgabe, einen mit einem Saugrohr, insbesondere einem Trinkhalm versehenen Getränkebehälter zu schaffen sowie ein Verfahren zu seinem Abfüllen anzugeben, bei dem jegliche durch Transport und Manipulation mögliche Verschmutzung des Trinkhalmes vermieden wird. Dies wird dadurch erreicht, daß das Saugrohr bzw. der Trinkhalm innerhalb des gefüllten, verschlossenen Getränkebehälters angeordnet ist und erst nach dem erstmaligen Öffnen des Getränkebehälters für den Gebrauch zugänglich wird.

Im folgenden wird die Erfindung anhand von mehrere Ausführungswege darstellenden Zeichnungen näher erläutert.

Es zeigen schematisch im Schnitt:
Figur 1 eine mit einem Trinkhalm versehene, noch verschlossene Getränkeflasche,
die Figuren 2 und 3 eine Flasche mit Trinkhalm für ein kohlensäurefreies Getränk vor bzw. nach dem Öffnen,
die Figuren 4 und 5 eine Flasche mit Trinkhalm für ein kohlensäurefreies Getränk gemäß einem anderen Ausführungsweg vor bzw. nach dem Öffnen,
die Figuren 6 und 7 eine Flasche mit Trinkhalm für ein kohlensäurehältiges Getränk vor bzw. nach dem Öffnen und
Figur 8 in einer Teildarstellung einen Trinkhalm, der aus einem geschlossene Poren enthaltenden Kunststoff besteht.

Figur 1 zeigt eine mit einem flüssigen Füllgut 1, z.B. einem kohlesäurefreien Getränkt gefüllte Flasche 2, deren Öffnung mit einer Verschlußkappe 3 verschlossen ist. Innerhalb der gefüllten Flasche 2 ist - lose stehend - ein aus Kunststoff bestehender Trinkhalm 4 angeordnet, dessen Länge so gewählt ist, daß sein oberes Ende 5 direkt an der Innenseite der Verschlußkappe 3 zu liegen kommt. Beim Konsumieren des Flascheninhaltes kann nach dem Abnehmen der Verschlußkappe 3 das obere Ende 5 des Trinkhalmes 4 leicht mit den Fingern angefaßt und zum Mund geführt werden.

Beim Abfüllen der Flasche kann der Trinkhalm vor, während oder nach dem Einfüllen des flüssigen Füllgutes in die Flasche eingebracht werden. Während des Abfüllvorganges können die aus Kunststoff bestehenden Trinkhalme unter hygienisch einwandfreien Bedingungen gehalten werden.

Die Figuren 2 und 3 zeigen eine Flasche 2 für ein kohlensäurefreies Getränk 1 vor bzw. nach dem Abnehmen der Verschlußkappe 3. In der Flasche 2 befindet sich ein Kunststofftrinkhalm 6, der zwei gerade Abschnitte 6' und 6" aufweist, die im Bereich 7 über eine (in den Figuren nicht dargestellte) balgartige Zone miteinander verbunden sind, an welcher der Trinkhalm 6 abgeknickt werden kann. Über diese balgartige Zone ist eine aus elastomerem Material bestehende Muffe geschoben. Beim Abfüllvorgang wird der Trinkhalm 6 in die bereits mit dem flüssigen Füllgut gefüllte Flasche hineingedrückt und die Flasche unmittelbar danach verschlossen. Dabei wird der Trinkhalm 6 in seinem Bereich 7 unter elastischer Verformung der Muffe 8 - wie aus Fig. 2 ersichtlich - abgeknickt.

Nach dem Abnehmen der Verschlußkappe 3 (Fig.3) nimmt die elastisch verformte Muffe 8, die hier als mechanischer Kraftspreicher wirkt, wieder ihre ursprüngliche Form ein; d.h., die Abknickung des Trinkhalmes 6 wird aufgehoben und dabei sein oberes Ende 9 durch die Flaschenöffnung hindurch in eine Stellung bewegt, in der es aus dem Flaschenhals herausragt und so bequem zum Mund geführt werden kann.

Die Figuren 4 und 5 zeigen, ähnlich wie die Figuren 2 ' und 3, gemäß einer anderen Variante der Erfindung, eine Flasche 2 für ein kohlensäurefreies Getränk 1 vor bzw. nach dem Abnehmen der Verschlußkappe 3. In der Flasche 2 befindet sich ein Trinkhalm 10,. dessen Material so gewählt ist, daß er bei geöffneter Flasche 2 (Fig.5) in dem flüssigen Füllgut 1 so weit aufschwimmt, daß er durch die Flaschenöffnung hindurchreichend aus dem Flaschenhals herausragt. Bei geschlossener Flasche (Fig.4) stützt sich der aufschwimmende Trinkhalm 10 mit seinem unteren Ende an der Innenseite der Verschlußkappe 3 ab. Nach dem Abnehmen der Verschlußkappe schwimmt der Trinkhalm sofort so weit auf, daß er mit seinem oberen Ende aus dem Flaschenhals herausragt und so zum Mund geführt werden kann.

Beim Abfüllen der Flasche 2 wird der Trinkahlm 10 vor oder nach dem Einfüllen des Füllgutes in die Flasche 2 eingebracht, wobei darauf geachtet und gegebenenfalls besondere Maßnahmen dafür getroffen werden müssen, daß das Verschließen der Flasche 2 nicht durch den aufschwimmenden Trinkhalm 10 gestört wird.

Die Figuren 6 und 7 zeigen ebenfalls analog den Figuren 2 und 3 eine mit einer Verschlußkappe 3 verschlossene Flasche 2, die aber ein unter erhöhtem Druck stehendes kohlensäuriges Getränk enthält. In der Flasche 2 (Fig.6 ) befindet sich ein Trinkhalm 12, dessen Material so gewählt ist, daß er bei Fülldruck im flüssigen Füllgut 11 nur sehr wenig aufschwimmen, d.h. mit seinem oberen Ende nur wenige Millimeter über dem Füllgutspiegel herausragen würde. In der in Fig. 6 gezeigten Anordnung schwimmt der Trinkhalm 12 wegen seiner zu großen Länge aber nicht im Füllgut 11, sondern steht am Flaschenboden auf. Nach dem Öffnen der Flasche 2 wird der Fülldruck plötzlich entlastet, was zu einer schlagartig einsetzenden Entgasung des flüssigen Füllgutes führt. Bei dieser Entgasung lagern sich an der vom Füllgut 11 benetzten Oberflächenzone 13 des Trinkhalmes 12 Gasblasen 14 ab, die, als Schwimmkörper wirkend, zu einem Aufschwimmen des Trinkhalmes 12 in die in Fig. 7 gezeigte Stellung führen, in der das obere Trinkhalmende zum Mund geführt werden kann.

Die Anlagerung von Gasblasen an der Trinkhalmoberfläche erfolgt umso rascher, umso schneller das Entgasen des Füllgutes erfolgt, d.h. also umso höher der entlastete Fülldruck in der geschlossenen Flasche war. Die Gasblasenanlagerung wird dabei durch eine Trinkhalmoberfläche mit einer rauhen oder Kanten bzw. Spitzen aufweisenden Oberflächenstruktur begünstigt.

Gemäß einer anderen Variante der anhand der Figuren 6 und 7 beschriebenen, mit einem Trinkhalm versehenen Flasche für kohlensäurehältige Getränke wird ein Trinkhalm verwendet, der, wie in der schematischen Teildarstellung im Schnitt in Fig. 8 angedeutet, aus einem geschlossene Poren enthaltenden Kunststoff besteht. Der beim Öffnen der Flasche eintretende Druckabfall bewirkt eine abrupte Expansion des Trinkhalmmaterials und damit eine Erhöhung des Auftriebes des Trinkhalmes im flüssigen Füllgut, was - unterstützt durch die Gasblasenbildung an der Trinkhalmoberfläche - ein besonders rasches Aufschwimmen des Trinkhalmes in die in Fig. 7 gezeigte Stellung bewirkt. Ein solches rasches Aufschwimmen des Trinkhalmes, der bei geschlossener Flasche (siehe Fig. 6) am Flaschenboden aufsteht, kann, da die Gründe dafür nicht ohne weiteres erkennbar sind, für den Getränkeverkauf besonders werbewirksam sein.

Für das Einbringen des Trinkhalmes in den Getränkebehälter, d.h. also in die Flasche, stehen nun mehrere Wege offen.

Zunächst kann gemäß einem ersten Ausführungsweg der Trinkhalm vor dem Einfüllen des Füllgutes in die Flasche eingebracht werden. Das kann den Vorteil haben, daß das Einbringen des Trinkhalmes unabhängig vom Füllvorgang erfolgen kann. Bei diesem Ausführungsweg muß der Füllvorgang dann aber so erfolgen, daß er durch die Anwesenheit des Trinkhalmes in der Flasche nicht gestört wird.

Ferner kann der Trinkhalm gleichzeitig mit Einfüllen des Füllgutes in die Flasche eingebracht werden, beispielsweise wenn man den Trinkhalm mit Hilfe eines speziell ausgebildeten Füllkopfes durch das Füllgut in die Flasche einspülen läßt.

Schließlich kann es noch von Vorteil sein, wenn der Trinkhalm nach dem Einfüllen des Füllgutes in die Flasche eingebracht wird, d.h. also zwischen dem Füllen und dem Verschließen der Flasche, und zwar u.a. auch deshalb, weil das Füllen und das Verschließen der Flasche gewöhnlich an zwei voneinander getrennten Einrichtungen erfolgt, deren übliche Konstruktion im wesentlichen nicht geändert werden muß und zwischen welche eine Vorrichtung zum Einbringen der Trinkhalme eingefügt werden kann. Dabei erscheint es zweckmäßig, daß, um ein eventuell eintretendes störendes Aufsteigen des Trinkhalmes in den Griff zu bekommen, der Trinkhalm unmittelbar vor dem Verschließen der gefüllten Flasche in diese eingebracht wird.

## Patentansprüche

1. Mit einem Saugrohr (4, 6, 10, 12), insbesondere Trinkhalm versehener Getränkebehälter (2), dadurch gekennzeichnet, daß das Saugrohr (4,6,10,12) innerhalb des gefüllten, verschlossenen Getränkebehälters (2) angeordnet ist.

2. Getränkebehälter (2) nach Anspruch 1, dadurch gekennzeichnet, daß das obere Ende des Saugrohres (4, 6, 10,12) gegenüber der Innenseite des die Behälteröffnung verschließenden Organs (3) angeordnet ist.

3. Getränkebehälter (2) nach Anspruch 1 oder 2, dadurch gekennzeichnet, daß das Saugrohr (6) mit einem gegebenenfalls elastisch verformbaren mechanischen Kraftspeicher (8) verbunden ist oder einen solchen umfaßt, der beim Öffnen des Behälters (2) das obere Ende (9) des Saugrohres (6) durch die Behälteröffnung hindurch in eine Stellung bewegt, in der es aus der Behälteröffnung herausragt.

4. Getränkebehälter (2) nach Anspruch 1 oder 2, dadurch gekennzeichnet, daß in dem gefüllten Behälter (2) das Saugrohr (10, 12) vertikal beweglich angeordnet ist, es spätestens nach dem Öffnen des Behälters (2) einen genügend großen Auftrieb erführt und es so weit aufschwimmt, daß es durch die Behälteröffnung hindurchreichend mit seinem oberen Ende aus der Behälteröffnung herausragt.

5. Getränkebehälter (2) nach Anspruch 4, dadurch gekennzeichnet, daß das durch seinen Auftrieb im flüssigen Füllgut (1) aufschwimmende Saugrohr (10) sich bereits vor dem Öffnen des Behälters mit seinem oberen Ende an der Innenseite des die Behälteröffnung verschließenden Organs (3) abstützt.

6. Getränkebehälter (2) nach Anspruch 4, dadurch gekennzeichnet, daß das Füllgut (1) eine unter erhöhtem Druck stehende, kohlensäurehältige Flüssigkeit ist, bei dem durch den nach Öffnen des Behälters (2) im Füllgut (1) eintretenden Druckabfall mit dem Saugrohr (10) verbundene Schwimmkörper gebildet oder aktiviert werden.

7. Getränkebehälter (2) nach Anspruch 6, dadurch gekennzeichnet, daß sich die bei Druckabfall im Getränkebehälter (2) bildenden Schwimmkörper bei der Entgasung des Füllgutes entstehende Gasblasen (14) sind, welche sich an der Saugrohroberfläche anlagern.

8. Getränkebehälter (2) nach Anspruch 7, dadurch gekennzeichnet, daß zumindest ein Teil der Saugrohroberfläche eine rauhe oder Kanten bzw. Spitzen aufweisende Oberflächenstruktur aufweist, die eine rasche Anlagerung der Gasblasen (14) begünstigt.

9. Getränkebehälter (2) nach Anspruch 6, dadurch gekennzeichnet, daß die bei Druckabfall im Getränkebehälter (2) aktivierbaren Schwimmkörper in ihrem Volumen expandierbare Körper sind, die bei einem Druckabfall expandieren und dadurch den Auftrieb des Saugrohres im flüssigen Füllgut erhöhen.

10. Getränkebehälter nach Anspruch 9, dadurch gekennzeichnet, daß die in ihrem Volumen expandierbaren Körper ein oder mehrere Gas enthaltende, abgeschlossene Räume, insbesondere abgeschlossene Poren enthalten.

11. Getränkebehälter nach Anspruch 9 oder 10, dadurch gekennzeichnet, daß das Saugrohr selbst der in seinem Volumen expandierbare Körper ist.

12. Getränkebehälter nach Anspruch 10 oder 11, dadurch gekennzeichnet, daß das Saugrohr aus einem geschlossene Poren enthaltenden Kunststoff besteht.

13. Verfahren zum Abfüllen eines Getränkebehälters nach einem der Ansprüche 1 bis 12, dadurch gekennzeichnet, daß das Saugrohr vor dem Einfüllen des flüssigen Füllgutes in den Getränkebehälter in diesen eingebracht wird.

14. Verfahren zum Abfüllen eines Getränkebehälters nach einem der Ansprüche 1 bis 12, dadurch gekennzeichnet, daß das Saugrohr gleichzeitig mit dem Einfüllen des flüssigen Füllgutes in den Getränkebehälter in diesen eingebracht wird.

15. Verfahren zum Abfüllen eines Getränkebehälters nach einem der Ansprüche 1 bis 12, dadurch gekennzeichnet, daß das Saugrohr vor dem Verschließen des gefüllten Getränkebehälters in diesen eingebracht wird.

16. Verfahren nach Anspruch 15, dadurch gekennzeichnet, daß das Saugrohr unmittelbar vor dem Verschließen des gefüllten Getränkebehälters in diesen eingebracht wird.
